# EUROPÄISCHE PATENTSCHRIFT

(11) **EP 1 798 470 B1**
(45) Veröffentlichungstag und Bekanntmachung des Hinweises auf die Patenterteilung: **05.03.2008**
(21) Anmeldenummer: 05027165.9
(22) Anmeldetag: 13.12.2005
(51) Int. Cl.: F23C 3/00

(54) **Heizungsvorrichtung und Verfahren zu deren Betrieb**
Heating device and its method of operation
Dispositif de chauffage et son procédé de fonctionnement

(43) Veröffentlichungstag der Anmeldung: 20.06.2007
(73) Patentinhaber: Schwank GmbH, D-50735 Köln (DE)
(72) Erfinder: Schwank, Bernd, H., 50735 Köln (DE); Weber, Konrad, 51399 Burscheid (DE)
(74) Vertreter: Stenger, Watzke & Ring

(56) Entgegenhaltungen:
- EP-A- 0 282 838
- DE-A1- 3 814 897
- DE-A1- 4 430 860
- US-A- 3 399 833
- US-A- 4 800 866

## Beschreibung

Die Erfindung betrifft eine Heizungsvorrichtung bestehend aus zumindest einem Brenner für die Verbrennung eines insbesondere gasförmigen Energieträgers, zumindest einem sich an den Brenner anschließenden Heizstrahlrohr, zumindest einem im Heizstrahlrohr einen Unterdruck oder einen Überdruck erzeugenden Gebläse und zumindest einer Abgasrückführeinrichtung mit zumindest einer Abgasrückführleitung, über die ein bei der Verbrennung des Primärenergieträgers entstehendes Abgas aus dem Heizstrahlrohr in einen Übergangsbereich vom Brenner in das Heizstrahlrohr rückführbar ist. Die Erfindung betrifft ferner ein Verfahren zum Betrieb einer Heizungsvonichtung, bei dem in zumindest einem Brenner ein insbesondere gasförmiger Energieträger verbrannt und in zumindest einem sich an den Brenner anschließenden Heizstrahlrohr eine Flamme erzeugt wird, die das Heizstrahlrohr aufheizt, bei dem in dem zumindest einen Heizstrahlrohr über ein Gebläse ein Unterdruck oder ein Überdruck erzeugt wird und bei dem bei der Verbrennung des Energieträgers entstehendes Abgas über zumindest eine Abgasrückführeinrichtung mit zumindest einer Abgasrückführweiturlg aus dem Heizstrahlrohr in einen Übergangsbereich vom Brenner in das Heizstrahlrohr zurückgeführt wird. Eine derartige Heizvorrichtung und ein derartiges Verfahren sind aus US 3 399 833 bekannt.

Heizungsvorrichtungen der genannten Bauart, die unter anderem auch als Dunkelstrahler bezeichnet werden, sind Wärmeerzeuger, die mit gasförmigen oder flüssigen Brennstoffen betrieben werden und vorzugsweise zur Beheizung größerer Räume, beispielsweise zur Beheizung von Industrie- oder Gewerbehallen eingesetzt werden. In der Regel bestehen diese Heizungsvorrichtungen aus einem Heizstrahlrohr, an welches ein Brenner und ein Gebläse angeschlossen sind. Das Gebläse kann auf der Eingangsseite des Brenners angeordnet sein, so dass das Gebläse drückend arbeitet. Alternativ kann das Gebläse auf der Ausgangsseite des Heizstrahlrohres angeordnet sein, wobei die Ausgangsseite des Heizstrahlrohres das Ende des Heizstrahlrohres ist weiches dem Brenner abgewandt ist. Das Gebläse arbeitet bei dieser Alternative als Abgasgebläse und saugt die bei der Verbrennung der gasförmigen oder flüssigen Brennstoffe entstehenden und in das Heizstrahlrohr eingeleiteten Abgase ab.

Das Heizstrahlrohr kann eine lineare, gebogene oder einfach oder mehrfach abgewinkelte Form aufweisen und aus mehreren Segmenten bestehen, wobei das Heizstrahlrohr in der Regel ein Reflektorgehäuse aufweist, welches eine vom Heizstrahlrohr abzugebende Wärmestrahlung in eine vorgesehene Richtung leitet. Bei üblicher Verwendung einer gattungsgemäßen Heizungsvorrichtung mit einer Anordnung der Heizungsvorrichtung unter einer Decke eines Gebäudes ist das Reflektorgehäuse an einer oberen, der Decke zugewandten Seite des Heizstrahlrohres angeordnet, um die Wärmestrahlung gezielt in einen unteren Raumbereich, beispielsweise eine Aufenthaltszone für Menschen, Tiere und/oder Pflanzen zu richten.

Die Wärmeübertragung einer gattungsgemäßen, als Dunkelstrahler zu bezeichnenden Heizungsvorrichtung an einen zu beheizenden Raum erfolgt überwiegend durch Infrarotstrahlung. Im Betrieb wird von dem Brenner eine lange Flamme innerhalb des Heizstrahlrohres erzeugt, die je nach Brennstoff und Belastung mehrere Meter lang sein kann. Die bei der Verbrennung des Brennstoffs erzeugten Abgase werden von dem Gebläse durch das Heizstrahlrohr gefördert und abschließend einer Abgasleitung zugeführt, die in der Regel an dem Brenner abgewandten Ende des Heizstrahlrohres angeschlossen ist. Über die Abgasleitung werden die Abgase direkt oder indirekt mit der Raumentlüftung aus einem oberen deckennahen Bereich des Gebäudes abgeführt.

Durch eine spezielle Ausbildung der Flamme wird eine möglichst gleichmäßige Temperaturverteilung über die Längsachse des Heizstrahlrohres erzielt. Das durch die Flamme und die Abgaswärme erhitzte Heizstrahlrohr emittiert eine Wärmestrahlung eines bestimmten Wellenlängenbereiches, die als elektromagnetische Wellen den zu beheizenden Raum nahezu verlustfrei durchdringen und erst beim Auftreffen auf absorbierende Oberflächen, wie Gebäudeteile, beispielsweise Wände und Boden, Einrichtungsgegenstände oder Menschen, Tiere, Pflanzen in fühlbare Wärme umgesetzt werden. Eine gattungsgemäße Heizungsvorrichtung in Form eines Dunkelstrahlers arbeitet daher besonders energiesparend in großen Räumen.

Aus der DE 44 30 860 A1 ist beispielsweise eine als Strahlungsheizkörper ausgebildete Heizungsvorrichtung bekannt, die einen gasbefeuerten Brenner, ein daran angeschlossenes Heizstrahlrohr und ein Abgasgebläse in einem Gehäuse aufweist. Das Heizstrahlrohr ist als geschlossenes Rohrsystem ausgebildet und weist eine u-förmige Gestalt auf. Das Abgasgebläse erzeugt innerhalb des Rohrsystems einen Unterdruck, der eine sehr lange, den Innenraum des Heizstrahlrohres gleichmäßig durchziehende Flamme und einen Abtransport der Abgase ermöglichen soll.

Femer offenbart die EP 0 282 838 B1 einen gasbefeuerten Heizstrahler, der ein Heizstrahlrohr als Verbrennungsraum und einen Brenner aufweist, der an einem Ende des Heizstrahlrohres angeschlossen ist. Am gegenüberliegenden Ende des Heizstrahlrohres ist ein Gebläse angeschlossen, das die Abgase aus dem Heizstrahlrohr absaugt. Das Heizstrahlrohr ist u-förmig ausgebildet und in einem Gehäuse angeordnet.

Eine weitere Heizungsvorrichtung ist aus der DE 91 03 004 U1 bekannt, die ein an ein Druck- und Mischkammergehäuse angeschlossenes Heizstrahlrohr aufweist. Das Heizstrahlrohr ist einerseits an eine Rückströmkammer mit einem Gebläse und andererseits an eine Mischkammer mit einem einen Brenner umgebenden Flammrohr angeschlossen. Das Druck- und Mischkammergehäuse ist doppelschneckenartig ausgebildet, wobei zwei zylinderartige Teile das Gehäuse bilden und eine Front- und Rückplatte die Doppelschneckenform aufweisen. Zwischen der Rückströmkammer und der Mischkammer ist eine Klappe angeordnet, die in ihrer Stellung regulierbar ist. Mit dieser Klappe wird eine Anpassung der Luftmenge und der Druckverhältnisse an unterschiedliche Längen des Heizstrahlrohres vorgenommen. Das Gebläse weist eine verstellbare Drehzahl seines Laufrades auf, um den Volumenstrom der abgesaugten Abgase an unterschiedliche Längen des Heizstrahlrohres anzupassen. Diese vorbekannte Heizungsvorrichtung kann somit ohne bauliche Veränderungen der die Wärme erzeugenden Einrichtungen, wie dem Brenner in einfacher Weise an unterschiedlich lange Heizstrahlrohre angepasst werden.

Eine gattungsgemäße gasbeheizte Heizungsvorrichtung ist ferner aus der DE 92 07 513 U1 bekannt, die ein u-förmig ausgebildetes Heizstrahlrohr aufweist, dessen anströmseitigem Abschnitt ein Brenner vorgeschaltet und an dessen abströmseitigen Abschnitt ein Sauggebläse angeordnet ist. Das Sauggebläse weist an seiner Austrittsseite eine Bypassleitung auf, die anströmseitig an das Heizstrahlrohr angeschlossen ist und über die ein Teil der Abgase in den anströmseitigen Bereich des Heizstrahlrvhres eingeführt werden, wobei in dem anströmseitigen Bereich des Heizstrahlrohres eine Flamme durch den Brenner erzeugt wird. Es ist bei dieser Heizungsvorrichtung vorgesehen, dass 15 bis 30 Vol.-% der Abgase über die Bypassleitung geführt werden und dass die Bypassleitung drosselbar ist, um die Abgasmenge auf die Ausgestaltung der Heizungsvorrichtung, insbesondere auf die Länge des Heizstrahlrohres einzustellen, so dass unabhängig vom Brenner unterschiedlich gestaltete, insbesondere hinsichtlich der Länge des Heizstrahlrohres variable Heizungsvorrichtungen ausgebildet und im bevorzugten Wirkungsgrad betrieben werden können.

Heizungsvorrichtungen der voranstehend beschriebenen Ausgestaltungen werden überwiegend in einem Ein/Aus-Betrieb betrieben, bei dem der Brenner entweder ein- oder ausgeschaltet ist, so dass entweder eine voreingestellte Leistungsabgabe oder keine Leistungsabgabe erfolgt. Der Betrieb dieser Heizungsvorrichtung ist insbesondere durch die vorgesehene Wärmeverteilung im zu beheizenden Raum und die Schadstoffkonzentration der Abgase bestimmt.

Da die Heizungsvorrichtung in der Regel für den maximalen Wärmebedarf des zu beheizenden Raumes bei niedrigsten Außentemperaturen ausgelegt wird, kommt es bei schwankenden Temperaturen während einer jährlichen Heizperiode zu einem taktenden Betrieb der Heizungsvorrichtung. Hieraus resultieren Komforteinbußen durch Schwankungen der Raumtemperatur sowie daraus resultierende Energieverluste des Gebäudes, die in der Regel durch aufwändige Dämmmaßnahmen ausgeglichen werden müssen. Die Heizungsvorrichtung und ihre Bauteile unterliegen durch den taktenden Betrieb mit häufigen Aufheiz- und Abkühlvorgängen einer relativ hohen Belastung und damit auch einem erhöhten Verschleiß der Bauteile.

Eine Leistungsanpassung durch einen mehrstufigen oder stufenlos modulierenden Betrieb der Heizungsvorrichtung ist durch enge physikalische Grenzen nicht problemlos steuerbar. Wird etwa die Gasbelastung ohne Anpassung der Luftförderleistung reduziert, so kommt es zu höheren Luftüberschüssen und damit tendenziell höheren Abgasverlusten der Heizungsvonichtung. Ferner verkürzt sich durch einen hohen Luftüberschuss die Flammenlänge erheblich, so dass es auch zu einer verschlechterten Wärmeverteilung innerhalb des Heizstrahlrohres und damit zu einer ungünstigeren Strahlungsverteilung im zu beheizenden Raum kommt.

Wird andererseits mit der Gasbelastung auch die Luftförderleistung reduziert, so kommt es aufgrund der großen Wärmeübertragungsflächen und hohen Wärmekapazitäten der Heizungsvorrichtung zu einer unerwünschten Kondensation. Ferner gestaltet sich die Ausgestaltung der erforderlichen Luftmangelsicherung aufwändiger.

Ausgehend von dem voranstehend beschrieben Stand der Technik und den damit verbunden Nachteilen liegt der Erfindung die **Aufgabe** zugrunde, eine Heizungsvorrichtung der gattungsgemäßen Art sowie ein Verfahren zu ihrem Betrieb derart weiterzuentwickeln, dass eine Leistungsanpassung der Heizungsvorrichtung ohne die voranstehend beschriebene Nachteile in konstruktiv einfacher Weise möglich ist, wobei in allen Leistungsbereichen bei geringen Abgasverlusten eine optimale Wärmeverteilung und damit ein hoher thermischer Komfort im zu beheizenden Raum bei geringen Energieverlusten erreicht und die Schadstoffkonzentration der Abgase deutlich gesenkt und gleichzeitig unerwünschte Kondensationseffekte vermieden werden, so dass die Lebensdauer der erfindungsgemäßen Heizungsvorrichtung deutlich verlängert wird.

Die **Lösung** dieser Aufgabe wird bei einer erfindungsgemäßen Heizungsvorrichtung dadurch erzielt, dass die Abgasrückführeinrichtung in Abhängigkeit der Leistungsstufen des Brenners derart gesteuert ist, dass der Volumenstrom des rückgeführten Abgases mit zunehmender Leistungsstufe des Brenners reduziert wird.

Seitens des erfindungsgemäßen Verfahrens zum Betrieb einer Heizungsvorrichtung ist als **Lösung** vorgesehen, dass die Abgasrückführeinrichtung in Abhängigkeit der Leistungsstufen des Brenners derart gesteuert wird, dass der Volumenstrom des rückgeführten Abgases mit zunehmender Leistungsstufe des Brenners reduziert wird.

Weitere Merkmale und Vorteile der Erfindung ergeben sich aus den Unteransprüchen und der nachfolgenden Beschreibung von Ausgestalturlgen und Weiterbildungen der erfindungsgemäßen Heizungsvorrichtung sowie des erfindungsgemäßen Verfahrens.

Bei der erfindungsgemäßen Heizungsvorrichtung ist somit vorgesehen, dass bei einer Leistungsreduktion durch Reduktion der Gasbelastung gleichzeitig ein Teil des Abgases in die angesaugte Frischluft oder direkt in das Heizstrahlrohr im Anschluss an den Brenner eingeführt wird und im Heizstrahlrohr rezirkuliert, Der Volumenstrom der zurückgeführten Abgase kann zum Beispiel mittels eines als Volumenstromregeleinrichtung ausgebildeten Stellgliedes reguliert werden, das in einer Abgasrückführeinrichtung zwischen einer Frischluftleitung, mit einem in der Regel niedrigen Druckniveau und einer am dem Brenner abgewandten Ende des Heizstrahlrohres angeordneten Abgasleitung mit einem in der Regel höheren Druckniveau angeordnet ist. Das Stellglied kann beispielsweise elektrisch und gleichzeitig mit einem Signal zur Leistungsabsenkung des Brenners angesteuert werden. Hierdurch ist ein zusätzlicher Antrieb zur Förderung des rückgeführten Abgases nicht unbedingt erforderlich,

In einer bevorzugten Ausführungsform der Erfindung ist das Gebläse eingangsseitig des Brenners angeordnet, so dass sowohl die für die Verbrennung erforderliche Frischluft, als auch rezirkulierende Abgase in den Brenner und damit in das nachgeschaltete Heizstrahlrohr gedrückt werden. An der Einlassseite des Gebläses ist eine Ansaugleitung zur Ansaugung der Frischluft aus dem Raum oder mittels einer Dachdurchführung von außen angeordnet. In der Ansaugleitung herrscht ein geringer Unterdruck gegenüber der Atmosphäre.

Die am Ende des Heizstrahlrohres angeordnete Abgasleitung dient der Abführung der Abgase beispielsweise über ein Dach des zu beheizenden Gebäudes. In dieser Abgasleitung besteht ein geringer Überdruck gegenüber der Atmosphäre. Zwischen die Ansaugleitung und die Abgasleitung ist eine kurze temperaturbeständige Verbindungsleitung angeordnet, die als Stellglied beispielsweise eine elektromotorisch angetriebene und beispielsweise thermisch gesteuerte Abgasklappe aufweist.

Der gasbetriebene Brenner enthält in der bevorzugten Ausführung ein zwei- oder mehrstufiges Magnetventil für die Zuführung des Brennstoffs, dessen Stufen je nach Wärmebedarf von einem Raumtemperaturregler angesteuert werden.

In einer großen Leistungsstufe der Heizungsvorrichtung wird durch den Brenner eine lang gestreckte Flamme im Heizstrahlrohr erzeugt, die zu einer günstigen Wärmeverteilung führt. In dieser Leistungsstufe wird kein Abgas oder nur eine geringere Abgasmenge von beispielsweise 0 bis 30 Vol.-% des zur Verfügung stehenden Abgases über die Abgasrückführeinrichtung in das Heizstrahlrohr, beispielsweise über die Frischluftleitung des Brenners rückgeführt. Die Emission an bei der Verbrennung thermisch gebildeten umweltschädlichen Stickstoffoxiden wird in diesem Zustand aufgrund der besonderen Flammenausbildung durch die Flammenlänge (Verweilzeit) und Flammentemperatur bestimmt. Die Flammentemperatur liegt zwangsläufig relativ hoch, um eine hohe Temperatur Heizstrahlrohr zu erzeugen.

In einer kleineren Leistungsstufe wird durch Öffnen der Volumensiromregeleinrichtung, beispielsweise der Abgasklappe in der Abgasrfickführeinhchtung ein größerer Volumenstrom der Abgase von beispielsweise 20 bis 60 Vol,-% des zur Verfügung stehenden Abgases in das Heizstrahlrohr, beispielsweise über die Frischluftleitung des Brenners rückgeführt und im Ventilator mit der Frischluft vermischt und dem Brenner und/oder dem Heizstrahlrohr zugeführt. Ohne Beimischung der Abgase würde die Flammenlänge in der kleineren Leistungsstufe aufgrund des hohen Luftüberschusses drastisch zurückgehen, so dass im Heizstrahlrohr eine verschlechterte Wärmeverteilung und höhere Abgasverluste entstehen würde. Durch die erfindungsgemäße leistungsabhängige Abgasrezirkulation wird durch die Abgasbeimischung aufgrund des geringeren lokalen Sauerstoffangebots die Flamme bei reduzierter Flammentemperatur verlängert und eine sehr günstige Wärmeverteilung bei reduzierter Strahlungsleistung erzielt.

Durch die Abgasrezirkulation in der kleineren Leistungsstufe werden ferner die Abgasverluste des Brenners im Vergleich zur höheren Leistungsstufe konstant gehalten oder sogar weiter reduziert. Als weiterer Vorteil der Erfindung wird der Ausstoß, an Stickstoffoxiden des Brenners aufgrund der reduzierten Verbrennungstemperatur und des geringeren Sauerstoffpartialdruckes in der Flamme in der kleineren Leistungsstufe deutlich reduziert. Über eine gesamte Heizperiode kann die Schadstofffracht je nach Abgasbeimischrate um bis zu 50% reduziert werden.

Neben der voranstehenden Beschreibung des Betriebs des Brenners in zwei Leistungsstufen besteht auch die Möglichkeit, dass der Brenner modulierend in Leistungsstufen betreibbar ist. Demzufolge besteht die Möglichkeit, dass der Brenner stufenlos in seiner Leistung variiert wird und gleichzeitig wird auch das rezirkulierende Abgas entsprechend der Leistungsstufe dem Heizstrahlrohr zugeführt, wobei wiederum eine gleichzeitige Steuerung des Brenners und der Abgasrückführeinrichtung vorgenommen wird.

Die Abgasrückführeinrichtung weist vorzugsweise eine Volumenstromregeleinrichtung für den Volumenstrom des rückgeführten Abgases auf. Die Volumenstromregeleinrichtung kann beispielsweise als Bypassventil ausgebildet sein, das in eine Abgasrückführleitung eingesetzt und hinsichtlich seines Durchlasses steuerbar ist. Es besteht auch die Möglichkeit, dass die Volumenstromregeleinrichtung die Leistung, insbesondere die Drehzahl des Gebläses steuert, so dass beispielsweise über eine Erhöhung der Drehzahl des Gebläses ein größerer Volumenstrom Abgas angesaugt und dem Heizstrahlrohr zugeführt wird. Eine weitere Alternative sieht vor, dass die Volumenstromrageleinrichtung eine Klappe und/oder einen Schieber aufweist, die bzw. der in der Abgasrückführleitung angeordnet ist und bei einer bestimmten Leistung des Brenners schließt. Die voranstehend dargestellten Volumenstromregeleinrichtungen können auch in Kombination vorgesehen sein, wobei sich insbesondere eine Kombination aus einer Drehzahlregelung des Gebläses und einer Volumenstromregeleinrichtung in Form eines Bypassventils oder einer Klappe und/oder eines Schiebers als vorteilhaft erwiesen hat.

Soweit der Brenner zwei Leistungsstufen aufweist, hat es sich als vorteilhaft erwiesen, dass die Abgasrückführeinrichtung in einer Leistungsstufe aktiviert und in einer weiteren Leistungsstufe deaktiviert ist. In der Regel ist die Abgasrückführeinrichtung in der höheren der beiden Leistungsstufen des Brenners deaktiviert, während die Abgasrückführeinrichtung in der geringeren der beiden Leistungsstufen des Brenners aktiviert ist, um einen vorstimmten Volumenstrom Abgas in das Heizstrahlrohr zurückzuführen.

Wie bereits voranstehend ausgeführt kann das Gebläse sowohl an einem dem Brenner gegenüberliegenden Ende des Heizstrahlrohres oder gemeinsam mit dem Brenner an einem Ende des Heizstrahlrohres angeordnet sein. Ist das Gebläse an einem dem Brenner gegenüberliegenden Ende des Heizstrahlrohres angeordnet, so erzeugt das Gebläse einen Unterdruck im Heizstrahlrohr, so dass die Abgase abgesaugt und dann gegebenenfalls im Bereich des den Brenner aufweisenden Endes des Heizstrahlrohres diesem wieder zugeführt werden. Ist das Gebläse mit dem Brenner an einem Ende des Heizstrahlrohres angeordnet, so erzeugt das Gebläse im Bereich des Heizstrahlrohres einen Überdruck, wobei das Gebläse dann sowohl für die Zufuhr der Frischluft als auch für das Zuführen des zu rezirkulierenden Abgases vorgesehen ist. Selbstverständlich besteht auch hier die Möglichkeit, dass eine erfindungsgemäße Heizungsvorrichtung bei entsprechend langen Heizstrahlrohren mit zwei Gebläsen ausgebildet ist, von denen ein Gebläse an einem dem Brenner gegenüberliegenden Ende des Heizstrahlrohres und ein Gebläse mit dem Brenner an einem Ende des Heizstrahlrohres angeordnet ist.

Bei einer bevorzugten Ausführungsform der Erfindung ist vorgesehen, dass zumindest zwei Heizstrahlrohre gegenläufig angeordnet sind und jeweils einen Brenner aufweisen, wobei die Heizstrahlrohre jeweils eine Abgasrückführeinrichtung haben, über die Abgase in das jeweils gegenüberliegend angeordnete Heizstrahlrohr eingeleitet werden. Bei dieser Ausgestaltung der Erfindung sind die Heizstrahlrohre in der Regel linear ausgebildet, wobei die beiden Brenner an diametral gegenüberliegend angeordneten Enden der Heizstrahlrohre angeordnet sind, so dass das freie Ende des ersten Heizstrahlrohres im Bereich des Endes des zweiten Heizstrahirohres angeordnet ist, an dem im zweiten Heizstrahlrohr der Brenner montiert ist. Am Ende des ersten Heizstrahlrohres ist die Abgasrückführeinrichtung des ersten Heizstrahlrohres angeordnet, über welche das vom Brenner des ersten Heizstrahlrohres erzeugte Abgas in den Bereich zwischen dem Brenner und das zweite Heizstrahlrohr eingeführt wird. Gleiches gilt hinsichtlich des Endes des zweiten Heizstrahlrohres, das im Bereich des Endes mit dem Brenner des ersten Heizstrahlrohres angeordnet ist und ebenfalls eine Abgasrückführeinrichtung aufweist, über die das Abgas des zweiten Heizstrahlrohres in den Bereich zwischen dem Brenner und dem ersten Heizstrahlrohr in das erste Heizstrahlrohr eingeführt wird.

Grundsätzlich ist diese Ausgestaltung einer Heizungsvorrichtung auch ohne eine leistungsabhängige Einführung der Abgase in die entsprechenden Heizstrahlrohre funktionsfähig. Es hat sich aber gezeigt, dass auch bei dieser Ausgestaltung der Heizungsvorrichtung eine leistungsabhängige Rezirkulation der Abgase von Vorteil ist.

Eine Weiterbildung dieser Ausgestaltung der Heizungsvorrichtung sieht vor, dass die Heizstrahlrohre parallel zueinander verlaufend ausgerichtet sind. Vorzugsweise sind beide Heizstrahlrohre in einem gemeinsamen Gehäuse angeordnet, so dass beide Heizstrahlrohre über einen gemeinsamen Reflektor die Wärmeenergie gerichtet in den zu beheizenden Raum abgeben. Selbstverständlich besteht auch die Möglichkeit, dass die beiden parallel zueinander ausgerichteten Heizstrahlrohre in unterschiadlichen Gehäuse angeordnet sind, die jeweils einen Reflektor haben, wobei die Reflektoren in unterschiedliche Richtungen ausgerichtet sein können, um eine gezielte Wärmeabgabe beider Heizstrahlrohre in unterschiedliche Bereiche zu ermöglichen.

Eine weitere Ausgestaltung dieser vorteilhaften Ausführungsform der erfindungsgemäßen Heizungsvorrichtung sieht vor, dass die Abgasrückführeinrichtungen in Abhängigkeit der Leistung des Brenners des gegenläufigen Heizstrahlrohres steuerbar sind. Vorzugsweise sieht eine Weiterbildung vor, dass die Abgasrückführeinrichtungen der gegenläufigen Heizstrahlrohre unabhängig voneinander steuerbar sind.

Nach einem weiteren Merkmal der Erfindung ist vorgesehen, dass die Abgasrückführeinrichtung ein Messelement aufweist, mit dem Parameter, wie Temperatur, Abgaswerte, Volumenstrom oder dergleichen gemessen und zur Steuerung der Abgasrückführeinrichtung verwendet werden. Wird über ein derartiges Messelement beispielsweise ein unzulässiger Abgaswert ermittelt, so können die Abgasrückführeinrichtungen kurzfristig unabhängig von der Leistungsstufe beeinflusst werden, um die erforderlichen Parameter, wie Temperatur, Abgaswerte, Volumenstrom oder dergleichen in einen voreingestellten Bereich zu überführen, der einen optimalen Betrieb der erfindungsgemäßen Heizungsvorrichtung ermöglicht.

Eine Weiterbildung der erfindungsgemäßen Heizungsvonichtung sieht vor, dass die Volumenstromregeleinrichtung elektrisch und/oder thermisch ansteuerbar ist. Eine elektrische Ansteuerung der Volumenstromregeleiridchtung führt zu einer konstruktiv einfachen Ausgestaltung der Abgasrückführeinrichtung und ermöglicht die gleichzeitige Ansteuerung der Leistungsstufen des Brenners und der Abgasrückführeinrichtung. Über ein thermisches Schaltelement können darüber hinaus zeitverzögerte Schaltungen vorgesehen sein, die erst bei Erreichen einer vorbestimmten Temperatur im Abgasstrom bzw, im Heizstrahlrohr ausgelöst werden. Vorzugsweise ist die Volumenstromregeleinrichtung zeitgleich mit einer Leistungsregeleinrichtung des Brenners ansteuerbar.

Die voranstehend beschriebenen Vorteile der erfindungsgemäßen Heizungsvorrichtung treffen im Wesentlichen auch auf das erfindungsgemäße Verfahren zu, so dass hinsichtlich der Ausgestaltungen des erfindungsgemäßen Verfahrens auf die voranstehenden Vorteile der erfindungsgemäßen Heizungsvorrichtung verwiesen werden kann.

Weitere Merkmale und Vorteile der Erfindung ergeben sich aus der nachfolgenden Beschreibung der zugehörigen Zeichnung, in der bevorzugte Ausführungsformen der Heizungsvorrichtung nach der Erfindung dargestellt sind, In der Zeichnung zeigen:
- Figur 1: eine erste Ausführungsform einer Heizungsvorrichtung in perspektivischer Ansicht;
- Figur 2: einen Abschnitt einer zweiten Ausführungsform einer Heizungsvorrichtung in einer perspektivischen Ansicht;

- Figur 3: einen Abschnitt einer dritten Ausführungsform einer Heizungsvorrichtung in einer perspektivischen Ansicht;
- Figur 4: eine vierte Ausführungsform einer Heizungsvorrichtung in perspektivischer Ansicht;
- Figur 5: eine fünfte Ausführungsform eines Abschnitts einer Heizungsvorrichtung in perspektivischer Ansicht und
- Figur 6: eine sechste Ausführungsform eines Abschnitts einer Heizungsvorrichtung in perspektivischer Ansicht.

In Figur 1 ist eine erste Ausführungsform einer Heizungsvorrichtung in perspektivischer Ansicht dargestellt. Die Heizungsvorrichtung besteht aus einem Brenner 1 für die Verbrennung eines insbesondere gasförmigen Energieträgers. Der Brenner 1 ist endseitig an einem Heizstrahlrohr 2 angeflanscht und erzeugt innerhalb des Heizstrahlrohrs 2 bei der Verbrennung des Energieträgers eine Flamme, die sich in das Heizstrahlrohr 2 erstreckt. Das linear ausgebildete Heizstrahlrohr 2 ist in einem Gehäuse 3 angeordnet, welches im Querschnitt trapezförmig ausgebildet ist und eine Öffnung aufweist, über die Wärmestrahlung austreten kann, die durch das Heizstrahlrohr 2 erzeugt wird. Das Gehäuse 3 weist auf seiner nicht näher dargestellten Innenfläche einen Reflektor auf, der die Abstrahlung der Wärmestrahlung unterstützt.

An seinem zweiten Ende 4, welches dem Ende mit dem Brenner 1 gegenüberliegend angeordnet ist, weist das Heizstrahlrohr 2 eine Abgasleitung 5 auf, die parallel zum Heizstrahlrohr 2 außerhalb des Gehäuses 3 geführt ist und in einen Kamin 6 mündet, über den das bei der Verbrennung des Energieträgers entstehende Abgas abgeführt wird.

Dem Brenner 1 vorgeschaltet ist ein Gebläse 7, der im dargestellten Ausführungsbeispiel als Radialventilator ausgebildet ist. Über das Gebläse 7 wird durch den Brenner 1 Frischluft für die Verbrennung im Heizstrahlrohr 2 in das Heizstrahlrohr 2 gefördert, wobei das Gebläse 7 an eine Frischluftleitung 8 angeschlossen ist.

Zwischen der Abgasleitung 5 und der Frischluftleitung 8 ist eine Abgasrückführeinrichtung 9 angeordnet, die aus einer Abgasrückführleitung 10 und einer Volumenstromrageleinrichtung 11 besteht.

Die Volumenstromregeleinrichtung 11 weist einen Elektromotor 12 auf, über den eine in Figur 1 nicht näher dargestellte, in der Abgasrückführleitung 10 angeordnete Klappe bewegbar ist.

Bei der in Figur 1 dargestellten Ausführungsform der Heizungsvorrichtung ist der Brenner 1 in zwei Leistungsstufen betreibbar, wobei die Abgasrückfuhreinrichtung 9 in Abhängigkeit der gewählten Leistungsstufe des Brenners 1 steuerbar ist. Die in der Abgasrückführeinrichtung 9 angeordnete, nicht näher dargestellte Klappe ist bei einem Betrieb des Brenners 1 in der höheren der beiden Leistungsstufen geschlossen, so dass das über die Abgasleitung 5 geführte Abgas vollständig über den Kamin 6 abgeführt wird. Wird der Brenner 1 in die kleinere Leistungsstufe geschaltet, verschwenkt der Elektromotor 12 die in der Abgasrückführleitung 10 angeordnete und nicht näher dargestellte Klappe derart, dass ein Teil des Abgases aus der Abgasleitung 5 über die Abgasrückführleitung 10 der Frischluft in der Frischluftleitung 8 beigemischt und über das Gebläse 7 in den Brenner 1 und das Heizstrahlrohr 2 eingeblasen wird.

In Figur 2 ist eine zweite Ausführungsform einer Heizungsvorrichtung dargestellt, die im Wesentlichen mit der Ausführungsform gemäß Figur 1 übereinstimmt, so dass übereinstimmende Bezugszeichen auch übereinstimmende Bauteile kennzeichnen. Im Unterschied zum Ausführungsbeispiel gemäß Figur 1 weist die Heizungsvorrichtung gemäß Figur 2 ein U-förmig ausgebildetes Heizstrahlrohr 2 auf, welches zwei parallel zueinander innerhalb des Gehäuses 3 verlaufende Rohrabschnitte aufweist, die über ein U-förmiges Verbindungselement miteinander verbunden sind. Demzufolge wird bei dem Ausführungsbeispiel gemäß Figur 2 auch die Restwärme des Abgases innerhalb des Heizstrahlrohres 2 genutzt und die Abgasleitung 5 ist gegenüber dem Ausführungsbeispiel gemäß Figur 1 wesentlich kürzer ausgebildet.

Im Übrigen zeigt Figur 2 die voranstehend in Verbindung mit der Ausführungsform gemäß Figur 1 erläuterte, dort aber nicht näher dargestellte Klappe 13, die in er Abgasrückführleitung 10 angeordnet und über den Elektromotor 12 steuerbar ist.

Eine dritte Ausführungsform einer Heizungsvorrichtung ist in Figur 3 dargestellt. Diese Ausführungsform stimmt im Wesentlichen mit der Ausführungsform gemäß Figur 2 überein, so dass auch hier übereinstimmende Bezugszeichen für übereinstimmende Konstruktionselemente verwendet werden.

Der Unterschied zwischen den Ausführungsformen gemäß Figur 2 und Figur 3 liegt darin, dass das Gebläse 7 bei der Ausführungsform gemäß Figur 2 dem Brenner 1 vorgeschaltet ist und somit die Frischluft und das gegebenenfalls rezirkulierend geführte Abgas in den Brenner 1 und das Heizstrahlrohr 2 drückt, während das Gebläse 7 der Ausführungsform gemäß Figur 3 am Ende 4 des Heizstrahlrohres 2 angeordnet ist, so dass über das Gebläse 7 ein Unterdruck im Heizstrahlrohr 2 erzeugt wird.

In Figur 4 ist eine vierte Ausführungsform einer Heizungsvonichtung dargestellt, die abweichend von den in den Figuren 1 bis 3 dargestellten Ausführungsformen der Heizungsvorrichtungen zwei Heizstrahlrohre 2 aufweist, die parallel zueinander verlaufend in einem gemeinsamen Gehäuse 3 angeordnet sind. An gegenüberliegenden Enden weisen die beiden Heizstrahlrohre 2 jeweils einen Brenner 1 auf, so dass sich die von diesen Brennem 1 erzeugten Flammen in entgegengesetzten Richtungen innerhalb der parallelen Heizstrahlrohre 2 erstrecken.

Endseitig sind die beiden Heizstrahlrohre 2 jeweils mit einer Abgasleitung 5 verbunden, über die die durch die Verbrennung in den Brennem 1 erzeugten Abgase Kaminen 6 zugeführt werden.

Des Weiteren weist jeder Brenner 1 eine Frischluftieftung 8 auf, über die dem jeweiligen Brenner 1 Frischluft für die Verbrennung zugeführt wird. Die Frischluftleitung 8 ist jeweils an dem Gebläse 7 angeschlossen, das dem jeweiligen Brenner 1 vorgeschaltet ist

Es ist in Figur 4 weiterhin zu erkennen, dass zwischen jeder Abgasleitung 5 eines Heizstrahlrohres 2 und der Frischluftleitung 8 des benachbarten Heizstrahlrohres 2 eine Abgasrückführeinrichtung 9 entsprechend der Ausgestaltung gemäß den Figuren 1 bis 3 angeordnet ist. Über diese Abgasrückführeinrichtungen 9 wird das Abgas eines Heizstrahlrohrs 2 dem Gebläse 7 des zweiten, hierzu parallel verlaufenden Heizstrahlrohres 2 zugeführt.

Grundsätzlich ist die Betriebsweise der Heizungsvomchtung gemäß Figur 4 entsprechend der Betriebsweise der Heizungsvorrichtungen gemäß den Figuren 1 bis 3. Hierdurch ergibt sich eine Heizungsvorrichtung mit hohem Wirkungsgrad, da Wärmeverluste vermieden werden, die durch lange Abgasleitungen bedingt sind.

Eine weitere Ausführungsform einer erfindungsgemäßen Heizungsvorrichtung ist in Figur 5 dargestellt. Im Unterschied zu den voranstehend beschriebenen Ausführungsformen gemäß den Figuren 1 bis 4 weist diese Ausführungsform gemäß Figur 5 ein zweites Gebläse 7 auf, welches in die Abgasleitung 5 geschaltet und als Radialgebläse ausgebildet ist. Die Leistung dieses Gebläses 7 in der Abgasleitung 5 ist in Abhängigkeit der Leistungsstufe des Brenners 1 variabel, so dass das Gebläse 7 in der Abgasleitung 5 einen hohen Anteil Abgas in den Brenner 1 und das nachgeschaltete Heizstrahlrohr 2 einbläst, soweit der Brenner 1 in der kleineren der beiden Leistungsstufen betrieben wird. Wird der Brenner 1 in die höhere der beiden Leistungsstufen geschaltet, so wird das Gebläse 7 in der Abgasleitung 5 in seiner Leistung reduziert oder abgeschaltet, so dass das über die Abgasleitung 5 dem Gebläse 7 zugeführte Abgas über den Kamin 6 entweichen kann.

Eine weitere Ausführungsform einer erfindungsgemäßen Heizungsvorrichtung ist in Figur 6 dargestellt. Im Wesentlichen stimmt diese Ausführungsform gemäß Figur 6 mit der Ausführungsform gemäß Figur 5 bzw. den Ausführungsformen gemäß den Figuren 2 und 3 überein. Im Unterschied zu den voranstehend beschriebenen Ausführungsformen gemäß den Figuren 2, 3 und 5 weist die Ausführungsform gemäß Figur 6 eine elektromagnetisch gesteuerte Klappe auf, so dass die Vojumenstromregeieinrichtung 11 einen Elektromagneten hat, mit dem die Klappe in Abhängigkeit der Leistungsstufen des Brenners 1 verstellbar ist.

Neben den voranstehend beschriebenen und in den Figuren 1 bis 6 dargestellten Ausführungsformen der erfindungsgemäßen Heizungsvorrichtung sind weitere Ausführungsformen denkbar, die beispielsweise in der Volumenstromregeleinrichtung 11 ein Bypassventil aufweisen, welches in Abhängigkeit der Leistungsstufe des Brenners 1 ansteuerbar ist. Selbstverständlich besteht auch die Möglichkeit, mehrere der voranstehend genannten Stellglieder der Volumenstromregeleinrichtung 11 miteinander zu kombinieren. Insbesondere hat es sich als vorteilhaft erwiesen, das zweite Gebläse 7 in der Abgasleitung gemäß Figur 5 mit einem weiteren Stellglied in der Volumenstromregeleinrichtung 11 zu kombinieren.

## Patentansprüche

1. Heizungsvorrichtung bestehend aus zumindest einem Brenner für die Verbrennung eines insbesondere gasförmigen Energieträgers, zumindest einem sich an den Brenner anschließenden Heizstrahlrohr, zumindest einem im Heizstrahlrohr einen Unterdruck oder einen Überdruck erzeugenden Gebläse und zumindest einer Abgasrückführeinrichtung mit zumindest einer Abgasrückführleitung, über die ein bei der Verbrennung des Primärenergieträgers entstehendes Abgas aus dem Heizstrahlrohr in einen Übergangsbereich vom Brenner in das Heizstrahlrohr rückführbar ist, wobei der Brenner (1) in zumindest zwei Leistungsstufen betreibbar ist,
**dadurch gekennzeichnet,**
**dass** die Abgasrückführeinrichtung (9) in Abhängigkeit der Leistungsstufen des Brenners (1) derart gesteuert ist, dass der Volumenstrom des rückgeführten Abgases mit zunehmender Leistungsstufe des Brenners (1) reduziert wird.

2. Heizungsvorrichtung nach Anspruch 1,
**dadurch gekennzeichnet,**
**dass** der Brenner (1) modulierend in Leistungsstufen betreibbar ist.

3. Heizungsvorrichtung nach Anspruch 1,
**dadurch gekennzeichnet,**
**dass** die Abgasrückführeinrichtung (9) eine Volumenstromregeleinrichtung (11) für den Volumenstrom des rückgeführten Abgas aufweist.

4. Heizungsvorrichtung nach Anspruch 3,
**dadurch gekennzeichnet,**
**dass** die Volumenstromregeleinrichtung (11) als Bypassventil ausgebildet ist.

5. Heizungsvorrichtung nach Anspruch 3,
**dadurch gekennzeichnet,**
**dass** über die Volumenstromregeleinrichtung (11) die Leistung, insbesondere die Drehzahl des Gebläses (7) steuerbar ist.

6. Heizungsvorrichtung nach Anspruch 3,
**dadurch gekennzeichnet,**
**dass** die Volumenstromregeleinrichtung (11) eine Klappe (13) und/oder einen Schieber aufweist, die bzw. der in der Abgasrückführleitung (10) angeordnet ist und bei einer bestimmten Leistung des Brenners (1) schließt.

7. Heizungsvorrichtung nach Anspruch 1,
**dadurch gekennzeichnet,**
**dass** der Brenner (1) zwei Leistungsstufen aufweist und dass die Abgasrückführeinrichtung (9) in einer Leistungsstufe aktiviert ist.

8. Heizungsvorrichtung nach Anspruch 1,
**dadurch gekennzeichnet,**
**dass** das Gebläse (7) an einem dem Brenner (1) gegenüberliegenden Ende (4) des Heizstrahlrohres (2) angeordnet ist.

9. Heizungsvorrichtung nach Anspruch 1,
**dadurch gekennzeichnet,**
**dass** das Gebläse (7) mit dem Brenner (1) an einem Ende des Heizstrahlrohres (2) angeordnet ist.

10. Heizungsvorrichtung nach Anspruch 1,
**dadurch gekennzeichnet,**
**dass** zumindest zwei Heizstrahlrohre (2) gegenläufig angeordnet sind und jeweils einen Brenner (1) aufweisen, wobei die Heizstrahlrohre (2) jeweils eine Abgasrückführeinrichtung (9) haben, über die Abgase in das jeweils gegenüberliegend angeordnete Heizstrahlrohr (2) eingeleitet werden.

11. Heizungsvorrichtung nach Anspruch 10,
**dadurch gekennzeichnet,**
**dass** die Heizstrahlrohre (2) parallel zueinander verlaufend ausgerichtet sind.

12. Heizungsvorrichtung nach Anspruch 10,
**dadurch gekennzeichnet,**
**dass** die Brenner (1) an gegenüberliegenden Enden der gegenläufigen Heizstrahlrohre (2) angeordnet sind.

13. Heizungsvorrichtung nach Anspruch 10,
**dadurch gekennzeichnet,**
**dass** die Abgasrückführeinrichtungen (9) in Abhängigkeit der Leistung des Brenners (1) des gegenläufigen Heizstrahlrohres (2) steuerbar sind.

14. Heizungsvorrichtung nach Anspruch 10,
**dadurch gekennzeichnet,**
**dass** die Abgasrückführeinrichtungen (9) der gegenläufigen Heizstrahlrohre (2) unabhängig voneinander steuerbar sind.

15. Heizungsvorrichtung nach Anspruch 1,
**dadurch gekennzeichnet,**
**dass** die Abgasrückführeinrichtung (9) ein Messelement aufweist, mit dem Parameter, wie Temperatur, Abgaswerte, Volumenstrom oder dergleichen gemessen und zur Steuerung der Abgasrückführeinrichtung (9) verwendet werden.

16. Heizungsvorrichtung nach Anspruch 3,
**dadurch gekennzeichnet,**
**dass** die Volumenstromregeleinrichtung (11) elektrisch und/oder thermisch ansteuerbar ist.

17. Heizungsvorrichtung nach Anspruch 3,
**dadurch gekennzeichnet,**
**dass** die Volumenstromregeleinrichtung (11) zeitgleich mit einer Leistungsregeleinrichtung des Brenners (1) ansteuerbar ist.

18. Heizungsvorrichtung nach Anspruch 1,
**dadurch gekennzeichnet,**
**dass** das Gebläse (7) über eine Ansaugleitung mit dem dem Brenner (1) abgewandten Ende (4) des Heizstrahlrohrs (2) verbunden ist.

19. Heizungsvorrichtung nach Anspruch 1,
**dadurch gekennzeichnet,**
**dass** der Brenner (1) zur Aktivierung der Leistungsstufen ein Magnetventil aufweist, welches eine mit der Anzahl der Leistungsstufen übereinstimmende Anzahl von Schaltstufen hat.

20. Heizungsvorrichtung nach Anspruch 1,
**dadurch gekennzeichnet,**
**dass** die Schaltstufen des Magnetventils über einen Temperaturregler steuerbar sind.

21. Verfahren zum Betrieb einer Heizungsvorrichtung, bei dem in zumindest einem Brenner ein insbesondere gasförmiger Energieträger verbrannt und in zumindest einem sich an den Brenner anschließenden Heizstrahlrohr eine Flamme erzeugt wird, die das Heizstrahlrohr aufheizt, bei dem in dem zumindest einen Heizstrahlrohr über ein Gebläse ein Unterdruck oder ein Überdruck erzeugt wird und bei dem bei der Verbrennung des Energieträgers entstehendes Abgas über zumindest eine Abgasrückführeinrichtung mit zumindest einer Abgasrückführleitung aus dem Heizstrahlrohr in einen Übergangsbereich vom Brenner in das Heizstrahlrohr zurückgeführt wird, der Brenner (1) in zumindest zwei Leistungsstufen betrieben wird,
**dadurch gekennzeichnet,**
**dass** die Abgasrückführeinrichtung (9) in Abhängigkeit der Leistungsstufen des Brenners (1) derart gesteuert wird, dass der Volumenstrom des rückgeführten Abgases mit zunehmender Leistungsstufe des Brenners (1) reduziert wird.

22. Verfahren nach Anspruch 21,
**dadurch gekennzeichnet,**
**dass** der Brenner (1) modulierend in Leistungsstufen betrieben werden.

23. Verfahren nach Anspruch 21,
**dadurch gekennzeichnet,**
**dass** über die Abgasrückführeinrichtung (9) eine Volumenstromregeleinrichtung (11) für den Volumenstrom des rückgeführten Abgas gesteuert wird.

24. Verfahren nach Anspruch 23,
**dadurch gekennzeichnet,**
**dass** über die Volumenstromregeleinrichtung (11) die Leistung, insbesondere die Drehzahl des Gebläses (7) gesteuert wird.

25. Verfahren nach Anspruch 23,
**dadurch gekennzeichnet,**
**dass** über die Volumenstromregeleinrichtung (11) eine Klappe (13) und/oder ein Schieber gesteuert wird, die bzw. der in der Abgasrückführleitung (10) angeordnet ist und bei einer bestimmten Leistung des Brenners (1) geschlossen wird.

26. Verfahren nach Anspruch 21,
**dadurch gekennzeichnet,**
**dass** der Brenner (1) in zwei Leistungsstufen betrieben wird und dass die Abgasrückführeinrichtung (9) in einer Leistungsstufe aktiviert wird.

27. Verfahren nach Anspruch 21,
**dadurch gekennzeichnet,**
**dass** Abgase eines ersten, einen ersten Brenner (1) aufweisenden Heizstrahlrohres (2) über eine Abgasrückführeinrichtung (9) in ein zweites gegenläufig angeordnetes und einen zweiten Brenner (1) aufweisendes Heizstrahlrohr (2) eingeleitet werden, während Abgase des zweiten gegenläufig angeordneten Heizstrahlrohres (2) über eine Abgasrückführeinrichtung (9) in das erste Heizstrahlrohr (2) eingeleitet werden.

28. Verfahren nach Anspruch 27,
**dadurch gekennzeichnet,**
**dass** die Abgasrückführeinrichtungen (9) in Abhängigkeit der Leistung der Brenner (1) der gegenläufigen Heizstrahlrohre (2) gesteuert werden.

29. Verfahren nach Anspruch 27,
**dadurch gekennzeichnet,**
**dass** die Abgasrückführeinrichtungen (9) der gegenläufigen Heizstrahlrohre (2) unabhängig voneinander gesteuert werden.

30. Verfahren nach Anspruch 21,
**dadurch gekennzeichnet,**
**dass** die Abgasrückführeinrichtung (9) über ein Messelement gesteuert wird, mit dem Parameter, wie Temperatur, Abgaswerte, Volumenstrom oder dergleichen gemessen werden.

31. Verfahren nach Anspruch 23,
**dadurch gekennzeichnet,**
**dass** die Volumenstromregeleinrichtung (11) elektrisch und/oder thermisch angesteuert wird.

32. Verfahren nach Anspruch 23,
**dadurch gekennzeichnet,**
**dass** die Volumenstromregeleinrichtung (11) zeitgleich mit einer Leistungsregeleinrichtung des Brenners (1) angesteuert wird.

33. Verfahren nach Anspruch 21,
**dadurch gekennzeichnet,**
**dass** die Leistungsstufen des Brenners (1) über ein Magnetventil gesteuert werden, welches eine mit der Anzahl der Leistungsstufen übereinstimmende Anzahl von Schaltstufen hat.

34. Verfahren nach Anspruch 21,
**dadurch gekennzeichnet,**
**dass** die Schaltstufen des Magnetventils über einen Temperaturregler gesteuert werden.

35. Verfahren nach Anspruch 21,
**dadurch gekennzeichnet,**
**dass** das Abgas durch Druckdifferenzen zwischen dem endseitigen Ende des Heizstrahlrohres (2) und dem Übergangsbereich zwischen Brenner (1) und Heizstrahlrohr (2) gefördert wird.

36. Verfahren nach Anspruch 21,
**dadurch gekennzeichnet,**
**dass** in einer ersten höheren Leistungsstufe des Brenners (1) 0 bis 30 Vol.% des Abgases in den Übergangsbereich zwischen dem Brenner (1) und dem Heizstrahlrohr (2) rezirkuliert wird.

37. Verfahren nach Anspruch 21,
**dadurch gekennzeichnet,**
**dass** in einer zweiten niedrigeren Leistungsstufe des Brenners (1) 20 bis 60 Vol.-% des Abgases in den Übergangsbereich zwischen dem Brenner (1) und dem Heizstrahlrohr (2) rezirkuliert wird.

## Claims

1. Heating apparatus comprising at least one burner for the combustion of a, in particular gaseous, energy carrier, at least one radiant heat pipe adjoining the burner, at least one blower producing a reduced pressure or an increased pressure in the radiant heat pipe and at least one exhaust gas recycling device with at least one exhaust gas recycling conduit, through which exhaust gas produced in the combustion of the primary energy carrier may be recycled from the radiant heat pipe into a transition region from the burner into the radiant heat pipe, wherein the burner (1) is operable at at least two output levels, **characterised in that** the exhaust gas recycling device (9) is controlled in dependence on the output levels of the burner (1) such that the flow rate of the recycled exhaust gas is reduced with increasing output level of the burner (1).

2. Heating apparatus as claimed in Claim 1, **characterised in that** the burner (1) is operable in a modulating manner at output levels.

3. Heating apparatus as claimed in Claim 1, **characterised in that** the exhaust gas recycling device (9) includes a flow rate control device (11) for the flow rate of the recycled exhaust gas.

4. Heating apparatus as claimed in Claim 3, **characterised in that** the flow rate control device (11) is constructed as a bypass valve.

5. Heating apparatus as claimed in Claim 3, **characterised in that** the output, particularly the speed, of the blower (7) is controllable by means of the flow rate control device (11).

6. Heating apparatus as claimed in Claim 3, **characterised in that** the flow rate control device (11) includes a flap (13) and/or a slide valve, which is arranged in the exhaust gas recycling conduit (10) and closes at a predetermined output of the burner (1).

7. Heating apparatus as claimed in Claim 1, **characterised in that** the burner (1) has two output levels and that the exhaust gas recycling device (9) is activated at one output level.

8. Heating apparatus as claimed in Claim 1, **characterised in that** the blower (7) is arranged at an end (4) of the radiant heat pipe (2) opposite to the burner (1).

9. Heating apparatus as claimed in Claim 1, **characterised in that** the blower (7) is arranged with the burner (1) at one end of the radiant heat pipe (2).

10. Heating apparatus as claimed in Claim 1, **characterised in that** at least two radiant heat pipes (2) are arranged in the opposite sense and have a respective burner (1), wherein the radiant heat pipes (2) have a respective exhaust gas recycling device (9), through which the exhaust gases are introduced into the respective oppositely arranged radiant heat pipe (2).

11. Heating apparatus as claimed in Claim 10, **characterised in that** the radiant heat pipes (2) are directed to extend parallel to one another.

12. Heating apparatus as claimed in Claim 10, **characterised in that** the burners (1) are arranged at opposite ends of the oppositely directed radiant heat pipes (2).

13. Heating apparatus as claimed in Claim 10, **characterised in that** the exhaust gas return devices (9) are controllable in dependence on the output of the burner of the oppositely directed radiant heat pipe (2).

14. Heating apparatus as claimed in Claim 10, **characterised in that** the exhaust gas recycling devices (9) of the oppositely directed radiant heat pipes (2) are controllable independently of one another.

15. Heating apparatus as claimed in Claim 1, **characterised in that** the exhaust gas recycling device (9) includes a measuring element, with which parameters, such as temperature, exhaust gas values, flow rate or the like are measured and are used to control the exhaust gas recycling device (9).

16. Heating apparatus as claimed in Claim 3, **characterised in that** the flow rate control device (11) is electrically and/or thermally controllable.

17. Heating apparatus as claimed in Claim 3, **characterised in that** the flow rate control device (11) is controllable simultaneously with an output control device of the burner (1).

18. Heating apparatus as claimed in Claim 1, **characterised in that** the blower (7) is connected via an inlet conduit to the end of the radiant heat pipe (2) remote from the burner (1).

19. Heating apparatus as claimed in Claim 1, **characterised in that**, in order to activate the output levels, the burner (1) includes a magnetic valve, which has a number of switching stages which is the same as the number of the output levels.

20. Heating apparatus as claimed in Claim 1, **characterised in that** the switching stages of the magnetic valve are controllable by means of a temperature controller.

21. A method of operating a heating apparatus, in which a, in particular gaseous, energy carrier is combusted in a burner and a flame is produced in at least one radiant heat pipe adjoining the burner, which flame heats the radiant heat pipe, in which a reduced pressure or an increased pressure is produced in the at least one radiant heat pipe by means of a blower and in which exhaust gas produced in the combustion of the energy carrier is recycled through at least one exhaust gas recycling device with at least one exhaust gas recycling conduit from the radiant heat pipe into a transition region from the burner into the radiant heat pipe, the burner (1) being operated at at least two output levels, **characterised in that** the exhaust gas recycling device (9) is controlled in dependence on the output levels of the burner (1) such that the flow rate of the recycled exhaust gas is reduced with increasing output level of the burner (1).

22. A method as claimed in Claim 21, **characterised in that** the burner (1) is operated in a modulating manner at output levels.

23. A method as claimed in Claim 21, **characterised in that** a flow rate control device (11) for the flow rate of the recycled exhaust gas is controlled by means of the exhaust gas recycling device (9).

24. A method as claimed in Claim 23, **characterised in that** the output, particularly the speed, of the blower (7) is controlled by means of the flow rate control device (11).

25. A method as claimed in Claim 23, **characterised in that** a flap (13) and/or a gate valve, which is arranged in the exhaust gas recycling conduit (10), is controlled by means of the flow rate control device (11) and is closed at a predetermined output of the burner (1).

26. A method as claimed in Claim 21, **characterised in that** the burner (1) is operated at two output levels and that the exhaust gas recycling device (9) is activated at one output level.

27. A method as claimed in Claim 21, **characterised in that** exhaust gases from a first radiant heat pipe (2) with a first burner (1) are introduced via an exhaust gas recycling device (9) into a second oppositely directed radiant heat pipe (2) with a second burner (1) whilst exhaust gases from the second oppositely directed radiant heat pipe (2) are introduced via an exhaust gas recycling device (9) into the first radiant heat pipe (2).

28. A method as claimed in Claim 27, **characterised in that** the exhaust gas recycling devices (9) are controlled in dependence on the output of the burners (1) of the oppositely directed radiant heat pipes (2).

29. A method as claimed in Claim 27, **characterised in that** the exhaust gas recycling devices (9) of the oppositely directed radiant heat pipes (2) are controlled independently of one another.

30. A method as claimed in Claim 21, **characterised in that** the exhaust gas recycling device (9) is controlled by means of a measuring element, with which parameters, such as temperature, exhaust gas values, flow rate or the like are measured.

31. A method as claimed in Claim 23, **characterised in that** the flow rate control device (11) is controlled electrically and/or thermally.

32. A method as claimed in Claim 23, **characterised in that** the flow rate control device (11) is controlled simultaneously with an output control device of the burner (1).

33. A method as claimed in Claim 21, **characterised in that** the output levels of the burner (1) are controlled by means of a magnetic valve, which has a number of switching stages which is the same as the number of the output levels.

34. A method as claimed in Claim 21, **characterised in that** the switching stages of the magnetic valve are controlled by means of a temperature controller.

35. A method as claimed in Claim 21, **characterised in that** exhaust gas is conveyed by pressure differences between the end of the radiant heat pipe (2) and the transition region between the burner (1) and radiant heat pipe (2).

36. A method as claimed in Claim 21, **characterised in that** at a first, higher power level of the burner (1), 0 to 30 Vol.% of the exhaust gas is recirculated into the transition region between the burner (1) and the radiant heat pipe (2).

37. A method as claimed in Claim 21, **characterised in that**, at a second, lower output level of the burner (1), 20 to 60 Vol.% of the exhaust gas is recirculated into the transition region between the burner (1) and the radiant heat pipe (2).

## Revendications

1. Dispositif de chauffage composé d'au moins un brûleur pour la combustion d'une source d'énergie, en particulier gazeuse, d'au moins un tube de chauffage radiant faisant suite au brûleur, d'au moins une soufflante créant dans le tube de chauffage radiant une dépression ou une surpression et d'au moins un dispositif de recyclage des gaz de combustion avec au moins une conduite de retour des gaz de combustion, par laquelle les gaz produits lors de la combustion de la source d'énergie primaire peuvent être ramenés du tube de chauffage radiant dans une zone de jonction avec le brûleur dans le tube de chauffage radiant, dans lequel le brûleur (1) peut être conduit à au moins deux niveaux de puissance, **caractérisé en ce que** le dispositif de recyclage des gaz de combustion (9) est commandé en fonction des niveaux de puissance du brûleur (1) de telle manière que le débit volumétrique des gaz de combustion recyclés soit réduit lorsque le niveau de puissance du brûleur (1) augmente.

2. Dispositif de chauffage selon la revendication 1, **caractérisé en ce que** le brûleur (1) peut être conduit de manière modulée par niveaux de puissance.

3. Dispositif de chauffage selon la revendication 1, **caractérisé en ce que** le dispositif de recyclage des gaz de combustion (9) comporte un dispositif de régulation du débit volumétrique (11) pour le débit volumétrique des gaz de combustion recyclés.

4. Dispositif de chauffage selon la revendication 3, **caractérisé en ce que** le dispositif de régulation du débit volumétrique (11) est conçu comme une vanne de dérivation.

5. Dispositif de chauffage selon la revendication 3, **caractérisé en ce que** le dispositif de régulation du débit volumétrique (11) permet de réguler la puissance, en particulier la vitesse de rotation de la soufflante (7).

6. Dispositif de chauffage selon la revendication 3, **caractérisé en ce que** le dispositif de régulation du débit volumétrique (11) comprend un volet (13) et/ou un registre qui sont disposés dans la conduite de retour des gaz de combustion (10) et se ferment à une certaine puissance du brûleur (1).

7. Dispositif de chauffage selon la revendication 1, **caractérisé en ce que** le brûleur (1) comporte deux niveaux de puissance et **en ce que** le dispositif de recyclage des gaz de combustion (9) est activé à un niveau de puissance.

8. Dispositif de chauffage selon la revendication 1, **caractérisé en ce que** la soufflante (7) est disposée à une extrémité (4) du tube de chauffage radiant (2) opposée au brûleur (1).

9. Dispositif de chauffage selon la revendication 1, **caractérisé en ce que** la soufflante (7) est disposée avec le brûleur (1) à une extrémité du tube de chauffage radiant (2).

10. Dispositif de chauffage selon la revendication 1, **caractérisé en ce qu'**au moins deux tubes de chauffage radiants (2) sont disposés en sens inverse l'un de l'autre et possèdent chacun un brûleur (1), les tubes de chauffage radiants (2) possédant chacun un dispositif de recyclage des gaz de combustion (9) par lequel les gaz de combustion sont introduit dans le tube de chauffage radiant (2) opposé.

11. Dispositif de chauffage selon la revendication 10, **caractérisé en ce que** les tubes de chauffage radiants (2) sont disposés parallèlement l'un à l'autre.

12. Dispositif de chauffage selon la revendication 10, **caractérisé en ce que** les brûleurs (1) sont disposés à des extrémités opposées des tubes de chauffage radiants (2) disposés en sens inverse l'un de l'autre.

13. Dispositif de chauffage selon la revendication 10, **caractérisé en ce que** les dispositifs de recyclage des gaz de combustion (9) peuvent être régulés en fonction de la puissance du brûleur (1) du tube de chauffage radiant (2) opposé.

14. Dispositif de chauffage selon la revendication 10, **caractérisé en ce que** les dispositifs de recyclage des gaz de combustion (9) des tubes de chauffage radiants (2) disposés en sens inverse l'un de l'autre peuvent être régulés indépendamment l'un de l'autre.

15. Dispositif de chauffage selon la revendication 1, **caractérisé en ce que** le dispositif de recyclage des gaz de combustion (9) comporte un élément de mesure par lequel des paramètres tels que la température, les taux d'émissions, le débit volumétrique ou similaires sont mesurés et utilisés pour réguler le dispositif de recyclage des gaz de combustion (9).

16. Dispositif de chauffage selon la revendication 3, **caractérisé en ce que** le dispositif de régulation du débit volumétrique (11) est à commande électrique et/ou thermique.

17. Dispositif de chauffage selon la revendication 3, **caractérisé en ce que** le dispositif de régulation du débit volumétrique (11) peut être activé en même temps qu'un dispositif de régulation de la puissance du brûleur (1).

18. Dispositif de chauffage selon la revendication 1, **caractérisé en ce que** la soufflante (7) est reliée par une conduite d'aspiration à l'extrémité (4) du tube de chauffage radiant (2) opposée au brûleur (1).

19. Dispositif de chauffage selon la revendication 1, **caractérisé en ce que** le brûleur (1) présente pour activer les niveaux de puissance une électrovanne qui possède un nombre de niveaux d'activation correspondant au nombre de niveaux de puissance.

20. Dispositif de chauffage selon la revendication 1, **caractérisé en ce que** les niveaux de commutation de l'électrovanne peuvent être régulés par un régulateur thermique.

21. Procédé pour la conduite d'un dispositif de chauffage, dans lequel une source d'énergie, en particulier gazeuse, est brûlée dans au moins un brûleur et une flamme est produite dans au moins un tube de chauffage radiant faisant suite au brûleur et chauffe le tube de chauffage radiant, dans lequel une soufflante crée dans le tube de chauffage radiant une dépression ou une surpression et dans lequel les gaz produits par la combustion de la source d'énergie sont ramenés par au moins un dispositif de recyclage des gaz de combustion avec au moins une conduite de retour des gaz de combustion du tube de chauffage radiant dans une zone de jonction avec le brûleur dans le tube de chauffage radiant, et le brûleur (1) est conduit à au moins deux niveaux de puissance, **caractérisé en ce que** le dispositif de recyclage des gaz de combustion (9) est régulé en fonction des niveaux de puissance du brûleur (1) de telle manière que le débit volumétrique des gaz de combustion recyclés soit réduit lorsque le niveau de puissance du brûleur (1) augmente.

22. Procédé selon la revendication 21, **caractérisé en ce que** le brûleur (1) est commandé de façon modulée en niveaux de puissance.

23. Procédé selon la revendication 21, **caractérisé en ce que** le dispositif de recyclage des gaz de combustion (9) contrôle un dispositif de régulation du débit volumétrique (11) pour le débit volumétrique des gaz de combustion recyclés.

24. Procédé selon la revendication 23, **caractérisé en ce que** le dispositif de régulation du débit volumétrique (11) contrôle la puissance, en particulier la vitesse de rotation de la soufflante (7).

25. Procédé selon la revendication 23, **caractérisé en ce que** le dispositif de régulation du débit volumétrique (11) commande un volet (13) et/ou un registre qui sont disposés dans la conduite de retour des gaz de combustion (10) et se ferment à une certaine puissance du brûleur (1).

26. Procédé selon la revendication 21, **caractérisé en ce que** le brûleur (1) est commandé en deux niveaux de puissance et **en ce que** le dispositif de recyclage des gaz de combustion (9) est activé à un niveau de puissance.

27. Procédé selon la revendication 21, **caractérisé en ce que** les gaz de combustion d'un premier tube de chauffage radiant (2) possédant un premier brûleur (1) sont amenés par un dispositif de recyclage des gaz de combustion (9) dans un deuxième tube de chauffage radiant (2) disposé en sens inverse et possédant un deuxième brûleur (1), tandis que les gaz de combustion du deuxième tube de chauffage radiant (2) disposé en sens inverse sont amenés par un dispositif de recyclage des gaz de combustion (9) dans le premier tube de chauffage radiant (2).

28. Procédé selon la revendication 27, **caractérisé en ce que** les dispositifs de recyclage des gaz de combustion (9) sont contrôlés en fonction de la puissance des brûleurs (1) des tubes de chauffage radiants (2) disposés en sens inverse l'un de l'autre.

29. Procédé selon la revendication 27, **caractérisé en ce que** les dispositifs de recyclage des gaz de combustion (9) des tubes de chauffage radiants (2) disposés en sens inverse l'un de l'autre sont commandés indépendamment l'un de l'autre.

30. Procédé selon la revendication 21, **caractérisé en ce que** le dispositif de recyclage des gaz de combustion (9) est contrôlé par un élément de mesure qui mesure des paramètres tels que la température, les taux d'émissions, le débit volumétrique ou similaires.

31. Procédé selon la revendication 23, **caractérisé en ce que** le dispositif de régulation du débit volumétrique (11) est à commande électrique et/ou thermique.

32. Procédé selon la revendication 23, **caractérisé en ce que** le dispositif de régulation du débit volumétrique (11) est activé en même temps qu'un dispositif de régulation de la puissance du brûleur (1).

33. Procédé selon la revendication 21, **caractérisé en ce que** les niveaux de puissance du brûleur (1) sont régulés par une électrovanne qui possède un nombre de niveaux de commutation correspondant au nombre de niveaux de puissance.

34. Procédé selon la revendication 21, **caractérisé en ce que** les niveaux de commutation de l'électrovanne sont régulés par un régulateur thermique.

35. Procédé selon la revendication 21, **caractérisé en ce que** les gaz de combustion sont transportés par des différences de pression entre l'extrémité terminale du tube de chauffage radiant (2) et la zone de jonction entre le brûleur (1) et le tube de chauffage radiant (2).

36. Procédé selon la revendication 21, **caractérisé en ce qu'**à un premier niveau de puissance supérieur du brûleur (1), entre 0 et 30 % en volume des gaz de combustion sont recyclés dans la zone de jonction entre le brûleur (1) et le tube de chauffage radiant (2).

37. Procédé selon la revendication 21, **caractérisé en ce qu'**à un deuxième niveau de puissance inférieur du brûleur (1), entre 20 et 60 % en volume des gaz de combustion sont recyclés dans la zone de jonction entre le brûleur (1) et le tube de chauffage radiant (2).
